# EUROPÄISCHE PATENTSCHRIFT

(11) **EP 2 357 401 B1**
(45) Veröffentlichungstag und Bekanntmachung des Hinweises auf die Patenterteilung: **03.09.2014**
(21) Anmeldenummer: 11153175.2
(22) Anmeldetag: 03.02.2011
(51) Int. Cl.: F21V 21/04, F21V 21/14

(54) **Vorrichtung zur Halterung einer Leuchte an der Unterseite einer Deckenverkleidung**
Device for attaching a light to the underside of a ceiling cladding
Dispositif de fixation d'une lampe sur la face inférieure d'un revêtement de plafond

(30) Priorität: 05.02.2010 DE 202010001902 U
(43) Veröffentlichungstag der Anmeldung: 17.08.2011
(73) Patentinhaber: Kölper, Roland, 76275 Ettlingen (DE)
(72) Erfinder: Kölper, Roland, 76275 Ettlingen (DE)
(74) Vertreter: Durm & Partner

(56) Entgegenhaltungen:
- EP-A1- 1 739 347
- EP-A1- 2 180 247
- DE-A1-102004 038 255

## Beschreibung

### Vorrichtung zur Halterung einer Leuchte an der Unterseite einer Deckenverkleidung

Die Erfindung betrifft eine Vorrichtung zur Halterung einer Leuchte an der Unterseite einer Deckenverkleidung, insbesondere einer Spanndecke, die mit Abstand unterhalb einer Tragdecke verläuft.

Der Anbau oder Einbau von Leuchten an der Unterseite einer leichten, nicht tragenden Deckenverkleidung wirft besondere statische Probleme auf. Das Gewicht der Leuchte muss von der Tragdecke aufgenommen werden. Es soll aber so aussehen, als würde die Leuchte an der Deckenverkleidung hängen oder in dieser eingebaut sein. Insbesondere bei Spanndecken, die aus dünner Kunststoff-Folie bestehen, besteht die Gefahr, dass es zu unschönen Unebenheiten oder gar Ausbeulungen im Bereich der Leuchte kommt.

Eine spezielle Haltevorrichtung für an flexible Spanndecken zu befestigende Leuchtmittel ist aus DE 198 36 632 A1 bekannt. Die Haltevorrichtung besteht aus einem oberen Halteteil und einem unteren Halteteil, das zwischen dem oberen Halteteil und der Spanndecke angeordnet und mittels eines Höhenverstellelements höhenverstellbar und nach oben schwimmend am oberen Halteteil aufgehängt ist. Das untere Halteteil weist eine Befestigungsplatte zum Befestigen des durch die Spanndecke hindurch geführten Leuchtmittels auf. Bewegt sich die Spanndecke, beispielsweise aufgrund von Luftdruckunterschieden, nach oben, so wird gleichzeitig das untere Halteteil aufgrund seiner schwimmenden Lagerung nach oben gegenüber dem oberen Halteteil in Richtung der Tragdecke verschoben, das heißt, das untere Halteteil wandert mit der Spanndecke mit. Als Höhenverstellelement dient eine Schraube, die in eine Schraubhülse am oberen Halteteil einschraubbar ist und einen unteren Kopf größeren Durchmessers aufweist, an dem das untere Halteteil gehaltert ist. Diese Konstruktion kann kaum horizontale Schubkräfte aufnehmen, so dass die Gefahr der Verkantung der horizontalen Befestigungsplatte für das Leuchtmittel besteht. Auch ist die Einstellung der Höhe mittels Verdrehung der Schraube schwierig.

DE 10 2008 027 324 A1 beschreibt ein ähnliches Befestigungssystem für Leuchten, das aus zwei Halterungen besteht, wobei die erste Halterung mit der zweiten Halterung derart gekoppelt ist, dass die Leuchte in horizontaler Richtung schwimmend und gleichzeitig höhenverschieblich gehalten wird. Bei einer ersten Ausführung ist das obere Halteelement als Hutprofil ausgebildet, das an die Tragdecke geschraubt wird. Das untere Halteteil ist mittels einer einzigen Schraube am Hutprofil befestigt und erstreckt sich nach unten bis hin zum Rand einer Öffnung, um die ein Verstärkungsring angeordnet ist. Alternativ ist das obere Halteelement als Kantenprofilsystem mit erstem und zweiten Profilelement ausgeführt, wobei eine Mehrzahl von Kantungen die Möglichkeit schafft, die beiden Profilelemente in unterschiedlichen Abständen zueinander anzuordnen, um eine Höhenverstellung des gesamten Befestigungssystems zu schaffen. Auch hier handelt es sich um ein kompliziertes mechanisches System, das aus vielen Einzelteilen besteht, fertigungstechnisch aufwendig und umständlich zu montieren ist.

EP 1 739 347 A1 offenbart eine Vorrichtung zur Halterung einer Leuchte an der Unterseite einer Deckenverkleidung, die mit Abstand unterhalb einer Tragdecke verläuft. Die Vorrichtung umfasst ein oberes Halteteil, das an der Tragdecke befestigbar ist, und ein unteres Halteteil, das höhenverstellbar an dem oberen Halteteil befestigbar ist und eine horizontale Montagefläche für die Leuchte aufweist. Das obere Halteteil ist als zylindrisches Rohrstück ausgebildet, dessen Wandung mit einem Gewinde versehen ist, und das an seinem einen Ende einen radial nach außen abstehenden Befestigungsflansch aufweist. Das untere Halteteil hat die Form eines oben offenen Hohlzylinders, dessen Wandung mit einem Gewinde versehen ist, das zu dem Gewinde des oberen Haltestücks passt, so dass das Rohrstück und der Hohlzylinder zusammenschraubbar sind. Der im Wesentlichen ebene Boden des Hohlzylinders bildet die Montagefläche. Zum Einbau einer Einbauleuchte muss in den Boden des Hohlzylinders eine passende Öffnung eingebracht werden.

DE 10 2004 038 255 A1 beschreibt eine zweiteilige Schraubdose zum Einsatz in eine bauseits vorhandene Unterputzdose. Die Schraubdose hat einen oberen Teil, der vergleichbar einer Steckdose in der Unterputzdose verankert wird, sowie ein unteres Teil, das zur Montage von Leuchten in den oberen Teil aus- und einschraubbar ist und an dem eine Leuchte angeschlossen und befestigt werden kann.

Aufgabe der Erfindung ist die Schaffung einer stabilen, einfach zu montierenden Vorrichtung zur höhenverstellbaren Halterung einer Leuchte, insbesondere einer Einbauleuchte, an der Unterseite einer Deckenverkleidung, welche aus möglichst wenigen Teilen besteht, gleichwohl aber flexibel einsetzbar und an Leuchten unterschiedlicher Ausführungen einschließlich Einbauleuchten verschiedener Durchmesser anpassbar sowie einfach zu montieren ist.

Die erfindungsgemäße Haltevorrichtung umfasst zwei zylindrisch ausgebildete Halteteile, die mittels Innen- und Außengewinde zusammenschraubbar sind. Dabei weist das obere Halteteil an seinem einen Ende einen nach außen abstehenden Befestigungsflansch auf, mit dem es an die Tragdecke montiert werden kann. Das untere Halteteil ist dagegen als oben offener Hohlzylinder ausgebildet, dessen Boden eine horizontale Montagefläche für die Leuchte bietet. Je nachdem, ob die Leuchte angebaut werden soll oder ob es sich um eine Einbauleuchte handelt, deren Reflektor im Luftraum zwischen Deckenverkleidung und Tragdecke angeordnet ist und deren Lichtaustrittsfläche bündig mit der Unterseite der Deckenverkleidung abschließt, kann der Boden des unteren Halteteils geschlossen ausgebildet sein oder aber eine Öffnung aufweisen, in welche die Leuchte eingesetzt wird. Die Gesamthöhe der Halterungsvorrichtung lässt sich exakt auf den lichten Abstand zwischen Tragdecke und Deckenverkleidung einstellen, indem das Rohrstück des oberen Halteteils und der Hohlzylinder des unteren Halteteils mehr oder weniger tief ineinander geschraubt werden. Die am Boden des unteren Halteteils ausgebildete Montagefläche stellt dabei gleichzeitig eine ebene Anlagefläche für die Deckenverkleidung dar.

Zwecks Anpassung an Einbauleuchten unterschiedlichen Durchmessers kann der Boden des Hohlzylinders aus konzentrischen Kreisringen gebildet sein, wobei diese Kreisringe zum Mittelpunkt hin treppenartig derart ansteigen, dass der Kreisring mit dem kleinsten Durchmesser in vertikaler Richtung größeren Abstand von der Tragdecke hat als die benachbarten Kreisringe mit größerem Durchmesser. Zweckmäßigerweise ist eine entsprechende Anzahl von konzentrischen kreisförmigen Schwächungslinien vorgesehen, welche Sollbruchstellen für runde Öffnungen unterschiedlichen Durchmessers bilden. Damit sind verschieden große runde Öffnungen und entsprechende kreisringförmige Montageflächen für Einbauleuchten unterschiedlichen Durchmessers vorgegeben. So kann am Ort der Montage die passende Öffnung durch bloßes Eindrücken des Bodens mit der Hand hergestellt werden. Aufgrund der treppenartigen Struktur verkürzt sich die Länge des unteren Halteteils mit wachsendem Durchmesser der Öffnung. Unabhängig davon, wie groß der Durchmesser der Einbauleuchte und der hierfür benötigten Öffnung ist, ergibt sich immer eine ungefähr gleich breite kreisringförmige Montagefläche für die Befestigung der Leuchte. Insbesondere dann, wenn die Öffnung für die Einbauleuchte wesentlich kleiner ist als der Durchmesser des Hohlzylinders des unteren Halteteils, verläuft die Montagefläche einige Millimeter tiefer als der untere Rand des Hohlzylinders. Dadurch ist gewährleistet, dass wirklich nur die ringförmige horizontale Montagefläche mit der abgehängten Deckenverkleidung oder Spanndecke in Kontakt kommt.

Bevorzugt hat das zylindrische Rohrstück, welches das obere Halteteil bildet, ein Innengewinde und hat die Wandung des nach oben offenen Hohlzylinders, welcher das untere Halteteil bildet, ein Außengewinde. Im Gegensatz zu einer dünnen Schraube, die in eine Mutter oder Schraubenhülse eingeschraubt wird, können die an dem Rohrstück bzw. Hohlzylinder vorgesehenen Gewinde ungleich höhere Kräfte sowohl in vertikaler als auch in horizontaler Richtung aufnehmen, so dass die aus nur zwei Teilen zusammengeschraubte Halterung sehr stabil ist und damit auch zur Halterung großer und schwerer Leuchten geeignet ist. Ein Kippen oder Verkanten des unteren Halteteils ist ausgeschlossen, so dass zum Beispiel eine dünne Spanndecke immer exakt plan an der Unterseite des Halteteils anliegt und es zu keiner Ausbeulung oder Verwerfung im Bereich der Leuchte kommt. Im Prinzip können Innengewinde und Außengewinde auch vertauscht werden, dass heißt, das Rohrstück ist mit einem Außengewinde und der Hohlzylinder mit dem dazu passenden Innengewinde versehen.

Besonders bevorzugt wird eine Ausführung der erfindungsgemäßen Vorrichtung, bei der das zylindrische Rohrstück des oberen Halteteils ein durchgängiges Innengewinde hat, welches sich über die ganze Länge des Rohres erstreckt. Dadurch kann das untere Halteteil von beiden Enden her in das obere Halteteil eingeschraubt werden. Hieraus ergibt sich die Möglichkeit, das obere Halteteil in zwei verschiedenen Einbaulagen an der Tragdecke anzubringen, nämlich mit dem Befestigungsflansch oben oder unten. Im einen Fall erstreckt sich das zylindrische Rohrstück vertikal nach unten, im anderen Fall ragt das Rohrstück in eine Öffnung der Tragdecke nach oben in diese hinein.

Der nach außen abstehende Befestigungsflansch des oberen Halteteils hat vorzugsweise die Form eines Kreisrings, der an mehreren Stellen mit Befestigungslöchern für Schrauben versehen sein kann. Im Prinzip genügen aber auch mehr oder weniger breite Stege, die ausgehend von dem zylindrischen Rohrstück rechtwinklig nach außen stehen.

Das untere Halteteil kann einfach als unten geschlossener Hohlzylinder ausgebildet sein. Der ebene Boden bietet dann eine runde horizontale Montagefläche zum Anbau einer Decken- oder Pendelleuchte. Soll aber eine Einbauleuchte flächenbündig mit der Unterseite der Deckenverkleidung abschließen, muss der Reflektor der Einbauleuchte in den Hohlzylinder des unteren Halteteils versenkt eingebaut werden. In diesem Fall kann der Boden des Hohlzylinders eine Öffnung aufweisen, deren Abmessungen mit denen der Einbauleuchte korrespondieren. Bei einer bevorzugten Ausführungsform ist diese Öffnung verschließbar durch einen runden abnehmbaren Deckel.

Die einfache und zuverlässige Längenverstellung durch Verdrehen des unteren Halteteils gegenüber dem oberen Halteteil ist ein wesentlicher Vorteil der erfindungsgemäßen Haltevorrichtung. Die groß dimensionierten eingängigen Gewinde an Innen- bzw. Außenwänden von Rohrstück und Hohlzylinder halten die beiden Teile der Halterung fest und spielfrei aneinander, selbst wenn die Gewinde nur wenige Umdrehungen ineinander gedreht sind.

genseitige Verdrehen der einzelnen Teile zum Zwecke des Ein- oder Ausschraubens oder der Höhenverstellung. Die Öffnungen dienen gleichzeitig auch der Entlüftung und verhindern einen Wärmestau.

Bei einer bevorzugten Ausführungsform weist das obere Halteteil an seinem dem Befestigungsflansch gegenüberliegenden Ende einen Montagebügel auf, welcher den Durchmesser der Wandung überspannt. Dieser Montagebügel kann vorteilhaft sternförmig ausgebildet sein und drei oder mehr flache Radialstege umfassen. In der Mitte weist der Montagebügel zweckmäßig eine Bohrung auf, die zentrisch zur Wandung des oberen Halteteils angeordnet ist. Mittels dieses Montagebügels lässt sich das obere Halteteil an einer Montagefläche der Tragdecke anschrauben, und zwar durch eine zentrale Befestigungsschraube. Der Montagebügel dient gleichzeitig auch als Abstandshalter für Dämmstoffe bei einem versenkten Einbau. Sind die Radialstege des Montagebügels zusätzlich noch mit Gewindebuchsen versehen, so lassen sich in diese Stellschrauben eindrehen. Unebenheiten der Montagefläche lassen sich auf diese Weise ausgleichen.

Die zwei bzw. drei Teile der Vorrichtung, nämlich oberes Halteteil, unteres Halteteil und optionales Verlängerungsstück, lassen sich jeweils kostengünstig in einem Stück aus Kunststoff herstellen, beispielsweise durch Spritzgießen. Bei einem Durchmesser des Rohrstücks des oberen Halteteils von beispielsweise 15 cm und einer Länge von 5 cm lassen sich ungefähr 6 Gänge eines groben Gewindes mit sehr flacher Steigung einformen. Entsprechend sind die Gewinde des unteren Halteteils und des optionalen Verlängerungsstücks dimensioniert. Derart ausgebildete Gewinde lassen sich leicht mit der Hand ineinanderschrauben, um eine feste formschlüssige Verbindung zwischen Teilen herzustellen. Gegebenenfalls lassen sich die Teile aber auch wieder leicht auseinanderschrauben.

Ausführungsbeispiele der erfindungsgemäßen Vorrichtung sowie deren Einsatz werden nachfolgend anhand der beigefügten Zeichnungen näher erläutert. Es zeigen:
- Figur 1: eine erste Ausführungsform einer zweiteiligen Halterung, bestehend aus oberem Halteteil und unterem Halteteil, in perspektivischer Explosionsdarstellung;
- Figur 2: die Halterung gemäß Fig. 1, in Seitenansicht;
- Figur 3a: die Unterseite des unteren Halteteils von Fig. 2;
- Figur 3b: einen Vertikalschnitt entlang der Linie A-A in Fig. 3a;
- Figur 4: die zusammengeschraubte Halterung von Fig. 2 montiert an eine Tragdecke, in Seitenansicht;
- Figur 5: die umgekehrt zusammengeschraubt Halterung von Fig. 2 montiert an eine Zwischendecke, in Seitenansicht;
- Figur 6: eine dreiteilige Halterung umfassend oberes Halteteil, unteres Halteteil und zusätzliches Verlängerungsstück, in perspektivischer Explosionsdarstellung;
- Figur 7: die Halterung von Fig. 6, in Seitenansicht;
- Figur 8: die zusammengeschraubte Halterung von Fig. 7 montiert an eine Tragdecke;
- Figur 9: die umgekehrt zusammengeschraubte Halterung von Fig. 7 montiert an einer Zwischendecke.
- Figur 10: eine zweite Ausführungsform einer zweiteiligen Halterung, in perspektivischer Ansicht schräg von oben.

Die Halterung gemäß den Figuren 1 und 2 umfasst ein oberes Halteteil 1 und ein unteres Halteteil 2. Das obere Halteteil ist als zylindrisches Rohrstück 3 ausgebildet, dessen Wandung 4 mit einem Innengewinde 5 versehen ist. Die Wandung 4 ist von rechteckigen Eingriffsöffnungen durchsetzt. Am oberen Ende des Rohrstücks 3 ist ein radial nach außen abstehender Befestigungsflansch 7 angeformt, der Befestigungslöcher 8 zur Aufnahme von Befestigungsschrauben aufweist. Das Rohrstück hat einen Durchmesser von ca. 15 cm und eine Länge von ca. 5 cm. Das eingängige Innengewinde 5 hat eine sehr flache Steigung, die Tiefe der Gewindeflanken beträgt ca. 3 mm.

Die Befestigungslöcher 8 sind abwechselnd an der Oberseite und der Unterseite des Befestigungsflanschs 7 mit Ansenkungen 9 versehen, so dass bei der Verwendung von Senkkopfschrauben eine flächenbündige Montage des Befestigungsflanschs 7 an der Unterseite einer Tragdecke möglich ist.

Das untere Halteteil 2 hat die Form eines oben offenen Hohlzylinders 10, dessen Wandung 11 mit einem Außengewinde 12 versehen ist. Das Außengewinde 12 passt in das Innengewinde 5 des oberen Halteteils 1. Auch die Wandung 11 ist mit rechteckigen Eingriffsöffnungen 13 versehen, die so bemessen sind, dass ein oder zwei Finger hindurch gesteckt werden können. An seinem unteren Ende hat der Hohlzylinder 10 einen Boden 14, der aus konzentrischen Kreisringen 15 gebildet ist.

In Figur 2 ist gut zu erkennen, dass die konzentrischen Kreisringe 15, die den Boden 14 des Hohlzylinders 10 bilden, zur Mittelachse hin treppenartig ansteigen. Am besten in Figur 3a ist zu sehen, dass die Kreisringe 15 konzentrisch um eine Öffnung 16 angeordnet sind. In dem Schnitt von Figur 3b sind Schwächungslinien 17 zu erkennen, die auf der Innenseite des Bodens 14 jeweils etwa in der Mitte der Kreisringe 15 eingebracht sind.

Das obere Halteteils 1 und das untere Halteteil 2 sind jeweils einstückig aus Kunststoff gefertigt. Die Schwächungslinien 17 im unteren Halteteil 2 stellen Sollbruchstellen für runde Öffnungen dar, deren Durchmesser größer ist als die bereits vorhandene Öffnung 16. Diese Öffnungen dienen der Aufnahme einer (nicht dargestellten) Einbauleuchte so, dass deren Reflektor in das Innere des Hohlzylinders 10 hineinragt.

Das untere Halteteil 2 lässt sich mittels des Außengewindes 12 in das Innengwinde 5 des oberen Halteteils 1 einschrauben. In Figur 4 ist das obere Halteteil 1 an die Unterseite einer Tragdecke 18 angeschraubt. Die Gesamtlänge der zweiteiligen Halterung lässt sich durch Verdrehen des unteren Halteteils 2 gegenüber dem oberen Halteteil 1 variieren. Damit lässt sich die Höhe der Montagefläche, die hier vom innersten Kreisring 15 des unteren Halteteils 2 gebildet ist, so einstellen, dass eine mit Abstand unter der Tragdecke 18 verlaufende Spanndecke 19 gerade eben plan anliegt. In dem Bereich, an dem die Spanndecke 19 den untersten Kreisring 15 berührt, wird später die Einbauleuchte montiert, wozu in der Spanndecke 19 eine Öffnung einzubringen ist.

In Figur 5 ist das obere Halteteil 1 in umgedrehter Einbaulage in eine Zwischendecke 20 versenkt montiert. Der Befestigungsflansch 7 liegt dabei plan auf der Unterseite der Zwischendecke 20 auf, während das Rohrstück 3 nach oben in einen Hohlraum zwischen der Zwischendecke 20 und der Tragdecke 18 ragt. Da das Innengewinde 5 des oberen Halteteils 1 durchgängig ausgebildet ist (vgl. Fig. 1), kann das untere Halteteil 2 hier von der Flanschseite her in das Rohrstück 3 eingeschraubt werden. Je nachdem, wie weit das untere Halteteil 2 in das obere Halteteil 1 eingeschraubt wird, ergibt sich ein unterschiedlicher lichter Abstand zwischen der Unterseite der Zwischendecke 20 und der darunter angeordneten Spanndecke 19.

In den Fällen, in denen der Abstand zwischen Spanndecke 19 und Tragdecke 18 bzw. Zwischendecke 20 größer sein soll, kommt ein Verlängerungsstück 21 gemäß den Figuren 6 und 7 zum Einsatz. Das Verlängerungsstück 21 ist als zylindrisches Rohr 22 ausgebildet und umfasst zwei aufeinander folgende Rohrabschnitte 23 und 24, die abgestufte Durchmesser haben. Die Wandung 25 des ersten Rohrabschnitts 23 hat einen etwas größeren Durchmesser und ist an der Innenseite mit einem Innengewinde 26 versehen (vgl. Fig. 7). Der zweite Rohrabschnitt 24 hat einen etwas kleineren Durchmesser, seine Wandung 27 trägt ein Außengewinde 28. Das Innengewinde 26 des ersten Rohrabschnitts 23 passt auf das Außengewinde 12 des unteren Halteteils 2, das Außengewinde 28 passt auf das Innengewinde 5 des oberen Halteteils 1. Damit lässt sich das Verlängerungsstück 21 also mit dem oberen Halteteil 1 und dem unteren Halteteil 2 so verschrauben, dass das Rohrstück 3 des oberen Halteteils 1 nach unten verlängert wird. Auch die Wandung 27 des Verlängerungsstücks 21 weist rechteckige Eingriffsöffnungen 29 ab, so dass es auch im eingebauten Zustand bequem mit den Fingern gegriffen und verdreht werden kann. Wie das obere Halteteil 1 und untere Halteteil 2 besteht das Verlängerungsstück 21 aus Kunststoff und ist aus einem Stück geformt.

In Figur 8 ist die aus drei zusammengeschraubten Teilen bestehende Halterung an die Unterseite einer Tragdecke 18 angeschraubt. Ein Vergleich mit Figur 4 verdeutlicht den Gewinn an Baulänge durch das zwischengesetzte Verlängerungsstück 21. Die Spanndecke 19 verläuft hier mit erheblich größerem Abstand unterhalb der Tragdecke 18.

Bei der Konstruktion nach Figur 9 ist das obere Halteteil 1 mit dem Rohrstück 3 nach oben in einer Zwischendecke 20 versenkt eingebaut. Das Verlängerungsstück 21 ist auf das Rohrstück 3 des oberen Halteteils 1 aufgeschraubt und verlängert dieses nach oben zur Tragdecke 18 hin. Es dient hier also nicht der Verlängerung der Halterung nach unten, sondern bildet zusammen mit dem Rohrstück 3 einen zylindrischen Einbauraum für eine Einbauleuchte in einem Zwischenraum, der mit Dämmmaterial 30 ausgefüllt ist.

Bei der abgewandelten Ausführungsform gemäß Fig. 10 weist das obere Halteteil 1 an seinem freien Ende, das dem Befestigungsflansch 7 gegenüberliegt, einen flachen sternförmigen Montagebügel 31 auf, welcher den Durchmesser der zylindrischen Wandung 4 überspannt. Der Montagebügel 31 weist in der Mitte eine Bohrung 32 auf, die zentrisch zur Wandung 4 angeordnet ist. Der Montagebügel 31 wird hier durch drei flache Radialstege 33 gebildet, könnte aber auch als einfacher U-Bügel ausgebildet sein.

Die zentrische Bohrung 32 in der Mitte des Montagebügels 31 dient dem Anschrauben des oberen Halteteils 4 an eine horizontale Montagefläche im Innern der Tragfläche 18 bei einem versenkten Einbau, wie er im Prinzip in Fig. 5 dargestellt ist. Eventuelle Unebenheiten der Montagefläche können gegebenenfalls mittels Stellschrauben ausgeglichen werden, die in Gewindebuchsen 34 eingedreht werden, die an den Unterseiten der Radialstege 33 vorgesehen sind.

Bei der in Fig. 10 dargestellten Ausführungsform hat das untere Halteteil 2 an seinem Boden 14 eine Öffnung 16, die durch einen abnehmbaren runden Deckel 35 verschließbar ist. Dieser Deckel 35 kommt insbesondere dann zum Einsatz, wenn die einzubauende Leuchte einen viel kleineren Durchmesser hat als die Öffnung 16.

### Bezugszeichen

- 1: oberes Halteteil
- 2: unteres Halteteil
- 3: Rohrstück (von 1)
- 4: Wandung
- 5: Innengewinde
- 6: Eingriffsöffnung (in 4)
- 7: Befestigungsflansch
- 8: Befestigungslöcher
- 9: Ansenkung (von 8)
- 10: Hohlzylinder (von 2)
- 11: Wandung (von 10)
- 12: Außengewinde
- 13: Eingriffsöffnung (in 11)
- 14: Boden
- 15: Kreisring
- 16: Öffnung
- 17: Schwächungslinie
- 18: Tragdecke
- 19: Spanndecke
- 20: Zwischendecke
- 21: Verlängerungsstück
- 22: Rohr (an 21)
- 23: erster Rohrabschnitt
- 24: zweiter Rohrabschnitt
- 25: Wandung (von 23)
- 26: Innengewinde
- 27: Wandung (von 24)
- 28: Außengewinde
- 29: Eingriffsöffnung (in 25)
- 30: Dämmmaterial
- 31: Montagebügel
- 32: Bohrung (in 31)
- 33: Radialsteg (von 31)
- 34: Gewindebuchse
- 35: Deckel (in 14)

## Patentansprüche

1. Vorrichtung zur Halterung einer Leuchte an der Unterseite einer Deckenverkleidung, die mit Abstand unterhalb einer Tragdecke verläuft, mit einem oberen Halteteil (1), das an der Tragdecke (18) befestigbar ist und als zylindrisches Rohrstück (3) ausgebildet ist, dessen Wandung (4) mit einem Gewinde versehen ist und das an seinem einen Ende einen radial nach außen abstehenden Befestigungsflansch (7) aufweist; einem unteren Halteteil (2), das höhenverstellbar an dem oberen Halteteil (1) befestigbar ist, wobei das untere Halteteil (2) die Form eines oben offenen Hohlzylinders (10) hat, dessen Wandung (11) mit einem Gewinde versehen ist, das zu dem Gewinde des oberen Haltestücks (1) passt, so dass das Rohrstück (3) und der Hohlzylinder (10) zusammenschraubbar sind, und dessen Boden (14) eine horizontale Montagefläche für die Leuchte bildet,**dadurch gekennzeichnet**, dassder Boden (14) des Hohlzylinders (10) aus konzentrischen Kreisringen (15) gebildet ist, die zur Mittelachse hin treppenartig ansteigen.

2. Vorrichtung nach Anspruch 1, **dadurch gekennzeichnet, dass** das Rohrstück (3) ein Innengewinde (5) und der Hohlzylinder (10) ein Außengewinde (12) hat.

3. Vorrichtung nach Anspruch 2, **dadurch gekennzeichnet, dass** das Rohrstück (3) ein durchgängiges Innengewinde (5) hat.

4. Vorrichtung nach Anspruch 1 oder 3, **dadurch gekennzeichnet, dass** der Befestigungsflansch (7) die Form eines Kreisrings hat.

5. Vorrichtung nach einem der Ansprüche 1 bis 4, **dadurch gekennzeichnet, dass** der Boden (14) des Hohlzylinders (10) eine Öffnung (16) für eine Einbauleuchte hat.

6. Vorrichtung nach einem der Ansprüche 1 bis 5, **dadurch gekennzeichnet, dass** der Boden (14) des Hohlzylinders (10) eine Anzahl von konzentrischen kreisförmigen Schwächungslinien (17) aufweist, die Sollbruchstellen für runde Öffnungen unterschiedlichen Durchmessers bilden.

7. Vorrichtung nach einem der Ansprüche 1 bis 6, **gekennzeichnet durch** ein Verlängerungsstück (21) in Form eines zylindrischen Rohres (22) mit zwei aufeinanderfolgenden Rohrabschnitten (23, 24), die abgestufte Durchmesser aufweisen, wobei die Wandung (25) des ersten Rohrabschnitts (23) ein Innengewinde (26) und die Wandung (25) des zweiten Rohrabschnitts (24) ein Außengewinde (28) hat, so dass das Verlängerungsstück (21) mit dem oberen Halteteil (1) und dem unteren Halteteil (2) verschraubbar ist.

8. Vorrichtung nach einem der Ansprüche 1 bis 7, **dadurch gekennzeichnet, dass** in den zylindrischen Wandungen (4) des oberen Halteteils (1), des unteren Halteteils (2) und/oder des Verlängerungsstücks (21) Eingriffsöffnungen (13) vorgesehen sind.

9. Vorrichtung nach einem der Ansprüche 1 bis 8, **dadurch gekennzeichnet, dass** das obere Halteteil (1), das untere Halteteil (2) und/oder das Verlängerungsstück (21) einstückig aus Kunststoff gefertigt sind.

10. Vorrichtung nach einem der Ansprüche 1 bis 9, **dadurch gekennzeichnet, dass** das obere Halteteil (1) an seinem dem Befestigungsflansch (7) gegenüberliegenden Ende einen Montagebügel (31) aufweist, welcher den Durchmesser der Wandung (4) überspannt.

11. Vorrichtung nach Anspruch 10, **dadurch gekennzeichnet, dass** der Montagebügel (31) in der Mitte eine Bohrung (32) aufweist, die zentrisch zur Wandung (4) angeordnet ist.

12. Vorrichtung nach Anspruch 10 oder 11, **dadurch gekennzeichnet, dass** der Montagebügel (31) sternförmig ausgebildet ist und mindestens drei flache Radialstege (33) umfasst.

13. Vorrichtung nach Anspruch 12, **dadurch gekennzeichnet, dass** die Radialstege (33) jeweils mindestens eine Gewindebuchse (34) zum Einschrauben einer Stellschraube tragen.

14. Vorrichtung nach einem der Ansprüche 5 bis 13, **dadurch gekennzeichnet, dass** im Boden (14) des unteren Halteteils (2) ein herausnehmbarer Deckel (35) eingesetzt ist, der die Öffnung (16) verschließt.

## Claims

1. Apparatus for attaching a light to the underside of a ceiling cladding, which extends with a spacing below a supporting ceiling, including an upper mounting member (1), which may be fastened to the supporting ceiling (18) and is constructed in the form of a cylindrical tubular section (3), the wall (4) of which is provided with a screw thread and which has a radially outwardly projecting fastening flange (7) at its one end; a lower mounting member (2), which may be vertically adjustably fastened to the upper mounting member (1), wherein the lower mounting member (2) has the shape of an upwardly open hollow cylinder (10), the wall (11) of which is provided with a screw thread, which matches the screw thread on the upper mounting member (1) so that the tubular section (3) and the hollow cylinder (10) may be screwed together and its base (14) constitutes a horizontal mounting surface for the light, **characterised in that** the base (4) of the hollow cylinder (10) is constituted by concentric circular rings (15), which rise up towards the central axis in a stepped manner.

2. Apparatus as claimed in Claim 1, **characterised in that** the tubular section (3) has an internal screw thread (5) and the hollow cylinder (10) has an external screw thread (12).

3. Apparatus as claimed in Claim 2, **characterised in that** the tubular section (3) has a continuous internal screw thread (5).

4. Apparatus as claimed in Claim 1 or 3, **characterised in that** the fastening flange (7) has the form of a circular ring.

5. Apparatus as claimed in one of Claims 1 to 4, **characterised in that** the base (14) of the hollow cylinder (10) has an opening (16) for a recessed light.

6. Apparatus as claimed in one of Claims 1 to 5, **characterised in that** the base (14) of the hollow cylinder (10) includes a number of concentric, circular lines of weakness (17), which constitute predetermined breaking points for round openings of different diameter.

7. Apparatus as claimed in one of Claims 1 to 6, **characterised by** an extension member (21) in the form of a cylindrical tube (22) with two successive tube sections (23, 24), which have stepped diameters, wherein the wall (25) of the first tube section (23) has an internal screw thread (26) and the wall (25) of the second tube section (24) has an external screw thread (28) so that the extension member (21) may be screwed to the upper mounting member (1) and the lower mounting member (2).

8. Apparatus as claimed in one of Claims 1 to 7, **characterised in that** access openings (13) are provided in the cylindrical walls (4) of the upper mounting member (1), the lower mounting member (2) and/or the extension member (21).

9. Apparatus as claimed in one of Claims 1 to 8, **characterised in that** the upper mounting member (1), the lower mounting member (2) and/or the extension member (21) are of one-piece construction of plastic material.

10. Apparatus as claimed in one of Claims I to 9, **characterised in that** at its end opposite to the fastening flange (7) the upper mounting member (1) has a mounting bracket (31), which spans the diameter of the wall (4).

11. Apparatus as claimed in Claim 10, **characterised in that** in the centre of the mounting bracket (31) has a bore (32), which is arranged centrally with respect to the wall (4).

12. Apparatus as claimed in Claim 10 or 11, **characterised in that** the mounting bracket (31) is of star-shaped construction and includes at least three flat radial webs (33).

13. Apparatus as claimed in Claim 12, **characterised in that** the radial webs (33) each carry at least one threaded sleeve (34) for the screwing in of a setscrew.

14. Apparatus as claimed in one of Claims 5 to 13, **characterised in that** inserted in the space (14) of the lower mounting member (2) there is a removable cover (35), which closes the opening (16).

## Revendications

1. Dispositif de fixation d'une lampe sur la face inférieure d'un revêtement de plafond, qui passe avec un intervalle en dessous d'un plafond porteur, avec une pièce de retenue supérieure (1), qui peut être fixée sur le plafond porteur (18) et est réalisée sous forme d'élément tubulaire (3) cylindrique, dont la paroi (4) est munie d'un filetage et qui présente au niveau d'une de ses extrémité une bride de fixation (7) faisant saillie de manière radiale vers l'extérieur ; une pièce de retenue inférieure (2), qui peut être fixé de manière réglable en hauteur sur la pièce de retenue supérieure (1), la pièce de retenue inférieure (2) ayant la forme d'un cylindre creux (10) ouvert en haut, dont la paroi (11) est munie d'un filetage qui s'adapte au filetage de la pièce de retenue supérieure (1), de sorte que l'élément tubulaire (3) et le cylindre creux (10) peuvent être vissés ensemble, et dont le fond (14) forme une surface de montage horizontale pour la lampe, **caractérisé en ce que** le fond (14) du cylindre creux (10) est formé d'anneaux (15) concentriques, qui montent à la manière d'un escalier vers l'axe médian.

2. Dispositif selon la revendication 1, **caractérisé en ce que** l'élément tubulaire (3) présente un filetage intérieur (5) et le cylindre creux (10) présente un filetage extérieur (12).

3. Dispositif selon la revendication 2, **caractérisé en ce que** l'élément tubulaire (3) présente un filetage intérieur (5) intégral.

4. Dispositif selon la revendication 1 ou 3, **caractérisé en ce que** la bride de fixation (7) a la forme d'un anneau.

5. Dispositif selon l'une quelconque des revendications 1 à 4, **caractérisé en ce que** le fond (14) du cylindre creux (10) présente une ouverture (16) pour une lampe à encastrer.

6. Dispositif selon l'une quelconque des revendications 1 à 5, **caractérisé en ce que** le fond (14) du cylindre creux (10) présente un certain nombre de lignes d'affaiblissement (17) circulaires concentriques, qui forment des points de rupture préférentiels pour créer des ouvertures rondes de différents diamètres.

7. Dispositif selon l'une quelconque des revendications 1 à 6, **caractérisé par** un élément de prolongation (21) sous la forme d'un tube cylindrique (22) avec deux sections tubulaires (23, 24) successives, qui présentent des diamètres étagés, la paroi (25) de la première section tubulaire (23) présentant un filetage intérieur (26) et la paroi (25) de la seconde section tubulaire (24) présentant un filetage extérieur (28) de sorte que l'élément de prolongation (21) peut être vissé avec la pièce de retenue supérieure (1) et la pièce de retenue inférieure (2).

8. Dispositif selon l'une quelconque des revendications 1 à 7, **caractérisé en ce que** des ouvertures de préhension (13) sont prévues dans les parois cylindriques (4) de la pièce de retenue supérieure (1), de la pièce de retenue inférieure (2) et/ou de l'élément de prolongation (21).

9. Dispositif selon l'une quelconque des revendications 1 à 8, **caractérisé en ce que** la pièce de retenue supérieure (1), la pièce de retenue inférieure (2) et/ou l'élément de prolongation (21) sont réalisés d'un seul tenant en matière plastique.

10. Dispositif selon l'une quelconque des revendications 1 à 9, **caractérisé en ce que** la pièce de retenue supérieure (1) présente un arceau de montage (31) au niveau de son extrémité faisant face à la bride de fixation (7), ledit arceau couvrant le diamètre de la paroi (4).

11. Dispositif selon la revendication 10, **caractérisé en ce que** l'arceau de montage (31) présente un alésage (32) en son milieu, qui est agencé de manière centrale par rapport à la paroi (4).

12. Dispositif selon la revendication 10 ou 11, **caractérisé en ce que** l'arceau de montage (31) est réalisé en forme d'étoile et comprend au moins trois rayons (33) plats.

13. Dispositif selon la revendication 12, **caractérisé en ce que** les rayons (33) portent respectivement au moins une douille filetée (34) en vue du vissage d'un pointeau d'arrêt.

14. Dispositif selon l'une quelconque des revendications 5 à 13, **caractérisé en ce qu'**un couvercle (35) amovible fermant l'ouverture (16) est utilisé dans le fond (14) de la pièce de retenue inférieure (2).
